# FASCICULE DE BREVET EUROPEEN

(11) **EP 0 065 469 B1**
(45) Date de publication et mention de la délivrance du brevet: **24.08.1988**
(21) Numéro de dépôt: 82400943.5
(22) Date de dépôt: 19.05.1982
(51) Int. Cl.: A61J 1/00, F26B 5/06

(54) **Procédé de conditionnement et d'utilisation d'un liquide à lyophiliser dans une poche souple**
Verfahren zur Gefriertrocknung von Flüssigkeiten und ihre Anwendung
Method for preparation of a liquid to be lyophilized and use of said liquid

(30) Priorité: 20.05.1981 FR 8110069
(43) Date de publication de la demande: 24.11.1982
(73) Titulaire: Bedout, Annie, F-78140 Velizy (FR)
(72) Inventeur: Bedout, Annie, F-78140 Velizy (FR)
(74) Mandataire: Thibon-Littaye, Annick

(56) Documents cités:
- CH-A- 323 689
- FR-A- 2 281 276
- FR-A- 2 284 842
- FR-A- 2 456 674
- GB-A- 730 148
- GB-A- 1 428 373
- US-A- 2 642 866

## Description

L'invention a pour objet un procédé de conditionnement et d'utilisation d'un liquide à lyophiliser dans une poche souple. Elle trouve application notamment dans le domaine médical où une telle poche, constituant un récipient, peut contenir des liquides physiologiques tels que le plasma sanguin, conservés à l'état lyophilisé.

Il est tout à fait courant de voir utiliser des poches souples, en matière plastique généralement transparente, pour la distribution de liquides physiologiques, par exemple le sang dans les centres de transfusion.

Le brevet FR-A-2 456 674 présente une telle poche destinée à contenir un liquide médical, par exemple une solution de chlorure de sodium comportant deux feuil les en matière plastique molle et un corps cylindrique en matière plastique rigide servant de goulot. Ce même type de poche souple est également présenté dans le brevet US-A-2 642 866. Ce document divulgue un container de sang réalisé à l'aide d'une feuille souple unique et d'un goulot rigide fixé sur ladite feuille souple par thermocollage les deux extrémités de la feuille repliées l'une sur l'autre.

Par contre on n'a jamais pu jusqu'à ce jour envisager pour les liquides à lyophiliser d'autres solutions que des flacons de verre, avec tous les inconvénients de la fragilité de ce genre de matériau, rigide et cassable. Par exemple, le brevet GB-A-730 148 présente un container de lyophilisation réalisé sous la forme d'un récipient en verre surmonté d'un bouchon 15. L'opération de lyophilisation s'effectue dans une chambre, le bouchon étant déjà engagé dans le goulot mais n'étant pas complètement étanche de manière à permettre l'évacuation de la vapeur.

On connaissait cependant par le brevet français FR-A-2 284 842 un procédé de lyophilisation de produits liquides par l'utilisation d'une poche souple. Ce procédé permet de conditionner une poche souple composé de deux parois thermocol- lées comportant une ouverture par un écartement mécanique aux deux extrémités libres de chaque paroi. Ces poches contenant le liquide à lyophiliser sont déposées de manière horizontale sur des supports. Un dispositif d'écartement des parois permet, lors de la phase de vaporisation, l'évaporation des gaz de la poche. Ce dispositif a l'inconvénient de nécessiter une installation avec des moyens mécaniques d'écartement des parois et de veiller notamment à ce que les extrémités libres des deux parois soient suffisamment relevées pour maintenir le liquide à l'intérieur de la poche. Ce procédé est particulièrement utilisé pour réaliser des doses importantes, notamment dans le domaine alimentaire.

La présente invention apporte une solution d'un intérêt technique considérable par rapport aux techniques pré-existantes en permettant de réaliser la lyophilisation directement dans des récipients sous forme de poches souples dans lesquelles le produit peut être conservé, sans transvasement, depuis la lyophilisation jusqu'à l'utilisation, dans des conditions d'aseptie complète.

A cet effet, l'invention propose un procédé de conditionnement et d'utilisation d'un liquide impliquant sa lyophilisation, dans lequel:
- on utilise pour contenir le liquide en phase de conditionnement et en phase d'utilisation, un même récipient réalisé sous la forme d'une poche souple comportant une première et une deuxième paroi soudées suivant leur contour extérieur pour former une enveloppe et un goulot rigide traversant de manière étanche ladite enveloppe, formant ainsi une ouverture de la poche,
- dans la phase de conditionnement:

on remplit partiellement le récipient de liquide,

on dispose le récipient dans une position sensiblement horizontale sur un support du dispositif de lyophilisation, de manière à ce qu'une première paroi et le goulot soient en contact avec ledit support, les deux parois étant maintenues écartées l'une de l'autre uniquement par le goulot dans le voisinage de celui-ci,

on soulève ladite deuxième paroi dans sa partie restante non écartée de manière à ce que le liquide, reposant sensiblement sur ladite première paroi, ait sa surface libre exempte de contact avec la deuxième paroi,

on refroidit le liquide jusqu'à le congeler,

on le réchauffe sous vide en évacuant par le goulot la vapeur d'eau extraite par sublimation du produit congelé,

on obture hermétiquement l'ouverture du goulot,

on stocke ledit récipient jusqu'à l'utilisation directe du liquide conditionné.

- et dans la phase d'utilisation:
on reconstitue le liquide en injectant de l'eau dans le récipient sans rompre l'étanchéité.
on prélève à partir dudit récipient le liquide reconstitué.

De manière préférentielle on obture le goulot par le positionnement d'un bouchon de fermeture en matériau élastique.

En pratique, la poche souple est réalisée, le plus simplement, par une enveloppe en une matière plastique souple, stérilisable, etde préférence transparente, formée de deux feuilles planes soudées l'une à l'autre sur leur pourtour, sauf sur l'un des côtés, à l'endroit du passage du goulot, où elles sont soudées chacune autour de la moitié du goulot pour l'entourer complètement et assurer l'étanchéité. Le goulot lui-même sera en général également en matière plastique et sa rigidité pourra être obtenue, par exemple, en lui donnant une forme cylindrique à paroi suffisamment épaisse ou en le munissant de nervures appropriées. Il aura avantageusement une section interne de passage d'un diamètre d'au moins 10 mm, de préférence compris entre 20 mm et 60 mm, pour une contenance de liquide de 100 ml à 2 litres, avec de préférence une section de l'ordre de 0,001 à 0,05 fois la surface interne de la poche considérée à plat; ce dernier rapport est compris entre 0,5% et 2% dans les meilleurs cas. Toutefois le mode de réalisation ci-dessus n'est pas limitatif. Une poche analogue peut aussi être réalisée par soufflage (de résines de polyoléfines ou polyuréthanes par exemple) ou par tout autre procédé convenant pour engendrer un récipient souple en matière plastique avec un gros goulot.

Selon une caractéristique secondaire de l'invention, l'écartement de la deuxième paroi est réalisé par des moyens mécaniques coopérant avec ladite deuxième paroi. Ces moyens permettent d'écarter les deux parois de la poche souple, l'une de l'autre et de les maintenir dans cette position, horizontalement à une distance d'écartement qui peut être, par exemple, du même ordre de grandeur que le diamètre du goulot rigide, soit généralement compris entre 20 et 60 mm.

On sait que la lyophilisation d'un liquide quel qu'il soit s'effectue d'une manière générale en deux étapes essentielles. La première consiste à congeler brusquement le liquide, à une température inférieure à moins 30°C, et la seconde consiste à extraire l'eau du liquide congelé par sublimation en le réchauffant sous vide. L'utilité des moyens d'écartement provisoire se fait sentir dès la première étape. La poche contenant le liquide à congeler est placée dans l'installation de lyophilisation, dans une position sensiblement horizontale, à plat sur une surface un peu inclinée sur l'horizontale, ou logée dans une cavité légèrement creuse, de manière que le liquide se réunisse sur l'une des deux parois opposées, et que le goulot rigide soit dégagé du volume de liquide et que ce dernier offre cependant une surface libre importante. Les moyens d'écartement permettent de soulever la paroi supérieure au-dessus de cette surface libre. On évite ainsi qu'il y ait adhérence entre cette paroi supérieure de la poche et le liquide congelé. L'étape subséquente de sublimation ne demande qu'un temps de traitement relativement réduit car l'eau se sublime rapidement à partir de cette surface libre importante du liquide congelé, avantageusement maintenu dégagé par soulèvement de la paroi supérieure de la poche par les moyens d'écartement, et la vapeur d'eau s'évacue facilement par l'orifice du goulot largement dimensionné.

Des formes de réalisation particulière du récipient selon l'invention peuvent comporter sur la poche souple au moins une patte ou boucle formée extérieurement sur l'une au moins des deux parois opposées de la poche. De telles pattes ou boucles peuvent être conçues pour coopérer avec, par exemple, un crochet prévu dans l'installation de lyophilisation pour soulever la paroi supérieure de la poche en son centre, ou avec un élément de rigidification indépendant susceptible d'être engagé à travers elle et de maintenir alors la paroi supérieure de la poche dans une forme en cloche.

En liaison avec le domaine d'application privilégié de l'invention, qui exige que le produit lyophilisé soit conservé stérile, le goulot peut être avantageusement fermé, après la lyophilisation, par un bouchon en matière élastique, en caoutchouc notamment, perforable sans rompre l'étanchéité par une aiguille d'injection.

Dans d'autres formes de réalisation du récipient selon l'invention, on peut se dispenser de prévoir des moyens mécaniques d'écartement des parois, en dehors du goulot rigide, qui assurent déjà un écartement à cette extrémité. L'écartement des parois lors de la congélation peut alors s'effectuer par gonflement de la poche par du gaz inerte sous pression, lequel peut être introduit par une aiguille de remplissage à travers le bouchon.

Par ailleurs, il peut être avantageux de munir le récipient de raccords d'entrée et de sortie noyés dans la matière plastique, qui sont prêts à être mis en service lorsque le liquide lyophilisé est reconstitué pour être utilisé. Dans ce cas ni le goulot prévu pour la lyophilisation ni son bouchon ne sont utiles une fois la lyophilisation réalisée, et pour faciliter la conservation et la manipulation des poches remplies il est souvent avantageux d'éliminer ce goulot avec son bouchon par soudage et coupure des parois sous la base du goulot.

L'invention sera maintenant décrite plus en détail, dans certaines de ses formes de réalisation, en se référant en particulier aux figures 1 et 2 jointes qui représentent un récipient selon l'invention dans des modes de réalisation particuliers nullement limitatifs.

Le récipient à liquide lyophilisé est destiné à recevoir de plasma sanguin qui est introduit à l'état liquide avant lyophilisation, puis qui y subit les opérations de lyophilisation, y est conservé à l'état lyophilisé, jusqu'à la reconstitution du liquide et son utilisation qui s'effectue directement à partir du même récipient.

Ce récipient est constitué par une poche souple en matière plastique qui est représentée en plan sur la figure 1. La poche est limitée par deux parois opposées 1 (la paroi supérieure seule étant visible sur la figure) qui sont réalisées par des feuilles souples en matière plastique telle que le chlorure de polyvinyle, réunies l'une à l'autre selon un plan de joint soudé 2, selon un contour sensiblement rectangulaire.

Sur un côté de la poche que l'on peut désigner comme étant le côté supérieur, comme dans la position adoptée sur la figure, le récipient comporte un goulot 6, constitué par un ajutage cylindrique en matière plastique, qui est soudé entre les deux feuilles, de telle sorte qu'il ménage un passage étanche à travers le plan de joint 2. La paroi de ce goulot cylindrique est suffisamment épaisse pour qu'il soit rigide. Pour permettre la conservation en milieu stérile du produit lyophilisé, le goulot 6 est fermé à l'extérieur du récipient par un ensemble de fermeture classique, d'un type couramment utilisé sur d'autres récipients destinés à contenir des liquides physiologiques, comportantl un bouchon de matière élastique 8, protégé par une capsule métallique 7, sertie sur une saillie annulaire extérieure 10 du goulot 6. le bouchon 8 est réalisé par exemple en caoutchouc, son élasticité permettant de le traverser par une aiguille d'injection sans rompre la fermeture étanche de la poche. La capsule de protection 7 comporte une languette d'inviolabilité 9, facile à déchirer pour dégager un accès au bouchon.

A l'opposé du goulot 6, sur le côté inférieur de la poche telle que représentée, une lumière 3 est ménagée à travers les deux feuilles de matière plastique soudées ensemble dans le plan de joint.

Enfin la figure montre aussi un exemple de boucle formée au centre de l'une des parois 1 de la poche, par une patte 4 disposée longitudinalement et soudée en ses extrémités 5 à la feuille de matière plastique constituant cette paroi.

Pour réaliser la lyophilisation dans un récipient tel que celui qui vient d'être décrit, on remplit tout d'abord la poche partiellement de plasma à lyophiliser, alors qu'elle est suspendue par le goulot 6 dans la position verticale de la figure. Le goulot restant ouvert, la poche est placée à plat sur un support horizontal, toutefois légèrement incliné pour maintenir le goulot 6 hors du volume liquide, juste au-dessus du niveau libre du liquide. Ce dernier couvre une surface qui correspond sensiblement à celle des parois 1. La paroi inférieure sur laquelle est couché le récipient dans cette position est celle qui ne comporte pas la patte 4. Dans cette patte on engage un élément qui peut être notamment un crochet prévu dans l'installation de lyophilisation et qui permet de soulever la paroi supérieure de la poche de manière à la dégager du niveau libre de liquide.

Le récipient est amené dans cette position dans le lyophilisateur. Dans une première étape le plasma liquide y est congelé par un refroidissement brusque à une température de moins 40 à moins 80°C. Dans une seconde étape le produit congelé est réchauffé jusqu'à par exemple 27 °C tandis que l'on maintient un vide l'ordre de 0,2 à 0,1 torr dans le lyophilisateur. Le produit est ainsi débarrassé de l'eau qu'il contient par sublimation. Une fois l'opération terminée la poche est fermée par mise en place du bouchon 8 sur le goulot 6, puis sertissage de la capsule 7.

Quand arrive le moment d'utiliser le produit conservé dans le récipient à l'état lyophilisé, il convient tout d'abord de reconstituer le plasma liquide. A cet effet on introduit dans la poche une quantité d'eau équivalente à celle qui a été évacuée par sublimation. Ceci s'effectue dans des conditions aseptiques par injection au moyen d'une aiguille que l'on pique à travers le bouchon 8 après retrait de la languette d'inviolabilité 9. Pour utiliser fe liquide reconstitué on peut introduire de la même manière une aiguille de prélèvement à travers le bouchon 8. Pour faciliter l'écoulement du liquide il est bien pratique de faire emploi de la lumière 3 pour suspendre la poche souple en position renversée, le bouchon en bas.

Pour donner un exemple dimensionnel, le récipient tel que représenté peut être réalisé avec des goulots ayant un diamètre intérieur de 25 mm ou 20 à 30 mm en des dimensions allant de 10 cm à 17 cm pour la largeur et de 15 cm à 30 cm pour la longueur. Ces dimensions conviennent particulièrement bien à des contenances comprises entre 200 et 500 ml de plasma à lyophiliser. Mais l'on peut aussi adapter le récipient à des contenances hors de ces limites en variant les dimensions de la poche et celles du goulot.

Le récipient selon l'invention présente tous les avantages des poches souples, plates, par rapport aux flacons rigides. En outre il présente même sur eux des avantages pour la lyophilisation: celle-ci est complète et rapide grâce à la grande surface d'échange offerte par le niveau libre du produit lorsqu'on a laissé le liquide s'étaler dans la poche couchée à plat.

Tout en conservant ses avantages, le récipient selon l'invention peut être réalisé sous de nombreuses variantes par rapport au mode de réalisation qui a été décrit et représenté. En particulier la patte 4 ne constitue qu'un exemple parmi les nombreux moyens auxquels on peut faire appel pour permettre, provisoirement pendant la lyophilisation, d'écarter les deux parois de la poche souple l'une de l'autre en soulevant la paroi supérieure. Dans d'autres cas, on pourrait remplacer la patte 4 par plusieurs pattes analogues juxtaposées ou par un conduit continu souple soudé transversalement sur la paroi supérieure, et remplacer le crochet de suspension coopérant par un élément métallique rigide courbe ou par une épingle en U dont l'une des branches serait liée de cette manière provisoirement à la paroi supérieure tandis que l'autre serait liée de la même manière à la paroi inférieure de la poche. On peut même utiliser une poche dépourvue de toute patte ou boucle ou anneau analogue, si l'on dispose par exemple d'une installation de lyophilisiation équipée d'un système de ventouse permettant de soulever la paroi supérieure de la poche à l'écart de la surface support sur laquelle elle est posée par sa surface inférieure.

Il est évident aussi que le récipient n'a pas pour seul usage la lyophilisation de liquides physiologiques mais qu'il peut aussi bien être utilisé pour d'autres liquides, des produits pharmaceutiques ou alimentaires par exemple.

Des variantes de réalisation du récipient selon l'invention seront maintenant signalées en se référant à la figure 2 et en liaison avec une autre forme de mise en oeuvre du procédé.

On remarquera tout d'abord que dans ce cas, lorsque la poche est représentée une fois remplie et après lyophilisation du liquide de remplissage, le goulot 6 de la figure 1 a été éliminé en même temps que son bouchon et sa capsule éventuelle. Ceci est réalisé d'une manière en soi connue par soudure étanche des deux parois entre elles, par haute fréquence ou laser, et coupure le long de la soudure. On obtient ainsi une poche remplie, de forme extra-plate, qui facilite le stockage du sang lyophilisé.

De plus, la poche est dès l'origine dépourvue de la patte 4 du mode de réalisation précédent. On a trouvé en effet que la meilleure solution pour obtenir lors de la congélation l'écartement nécessaire de la paroi supérieure de la poche était de gonfler le récipient auparavant, par injection d'un gaz inerte sous pression. Ce gaz peut être par exemple de l'azote, qui est introduit dans la poche de la même manière que le liquide, par une aiguille de remplissage traversant le bouchon en matière élastique. Il est en outre avantageux d'utiliser un bouchon présentant deux positions, l'une obturant complètement le goulot, l'autre dégageant un conduit d'évacuation des gaz. C'est dans cette seconde position que le bouchon est amené par l'opération de lyophilisation, de sorte que la vapeur s'évacue par le conduit dégagé.

Le récipient de la figure 2 comporte par contre en plus du précédent, du côté opposé au goulot, deux raccords noyés dans la matière plastique des parois. Ces deux raccords 11 et 12 sont destinés à servir pour l'entrée de l'eau et la sortie du liquide reconstitué au moment de l'utilisation de ce dernier. Il suffit de sectionner les prolongements de matière plastique qui les enveloppent pour dégager l'extrémité de chaque raccord. Chacun comporte un tube 13 en matière plastique rigide, muni d'une membrane de sécurité 14 qui assure jusqu'au dernier moment la stérilité du contenu.

## Revendications

1. Procédé de conditionnement et d'utilisation d'un liquide impliquant sa lyophilisation, dans lequel:
- on utilise pour contenir le liquide en phase de conditionnement et en phase d'utilisation, un même récipient réalisé sous la forme d'une poche souple comportant une première et une deuxième paroi (1) soudées suivant leur contour extérieur (2) pour former une enveloppe et un goulot rigide (6) traversant de manière étanche ladite enveloppe, formant ainsi une ouverture de la poche,
- dans la phase de conditionnement:
on remplit partiellement le récipient de liquide,
on dispose de récipient dans une position sensiblement horizontale sur un support du dispositif de lyophilisation, de manière à ce qu'une première paroi et le goulot soient en contact avec ledit support, les deux parois étant maintenus écartées l'une de l'autre uniquement par le goulot dans le voisinage de celui-ci,
on soulève ladite deuxième paroi dans sa partie restante non écartée de manière à ce que le liquide, reposant sensiblement sur ladite première paroi, ait sa surface libre exempte de contact avec la deuxième paroi,
on refroidit le liquide jusqu'à le congeler,
on le réchauffe sous vide en évacuant par le goulot la vapeur d'eau extraite par sublimation du produit congelé,
on obture hermétiquement l'ouverture du goulot,
on stocke ledit récipient jusqu'à l'utilisation directe du liquide conditionné.
- et dans la phase d'utilisation:
on reconstitue le liquide en injectant de l'eau dans le récipient sans rompre l'étanchéité.
on prélève à partir dudit récipient le liquide reconstitué.

2. Procédé selon la revendication 1, caractérisé en ce qu'on obture le goulot par le positionnement d'un bouchon (8) de fermeture, en matériau élastique.

3. Procédé selon la revendication 2, caractérisé en ce qu'on injecte l'eau dans l'enveloppe par une aiguille introduite de façon hermétique dans ledit bouchon et on prélève de la même manière le liquide reconstitué.

4. Procédé selon la revendication 1, caractérisé en ce que l'écartement de la deuxième paroi est réalisé par des moyens mécaniques coopérant avec ladite deuxième paroi.

5. Procédé selon la revendication 1, caractérisé en ce que l'écartement de la deuxième paroi est réalisé par l'injection d'un gaz inerte sous pression à travers un moyen d'obturation du goulot, placé avant la phase de conditionnement, ledit moyen d'obturation comportant une première position d'introduction de liquide et de gaz dans la poche.

6. Procédé selon la revendication 5, caractérisé en ce que l'évacuation des gaz lors de la phase de conditionnement est réalisée par le positionnement dudit moyen d'obturation dans une deuxième position dégageant un conduit d'évacuation des gaz.

7. Procédé selon l'une des revendications 1 à 6, caractérisé en ce qu'après la phase de conditionnement, on sectionne le goulot du reste de la poche contenant le produit lyophilisé et on ferme de manière étanche la poche comportant en outre des raccords d'entrée et de sortie pour la phase d'utilisation, lors de la reconstitution et du prélèvement du liquide.

## Claims

1. Method of conditioning and utilization of a liquid involving its lyophilization, wherein:
- in order to contain the liquid in the conditioning stage and in the utilization stage, there is employed one and the same container constructed in the form of a flexible bag having a first and a second wall (1) bonded along their external contour 82) so as to form an envelope and a rigid neck (6) which extends through said envelope in leak-tight manner, thus forming an opening of the bag;
- in the conditioning stage:
the liquid container is partially filled with liquid,
the container is placed in a substantially horizontal position on a support of the lyophilization device in such a manner as to ensure that a first wall and the neck are in contact with said support, the two walls being maintained in relatively spaced relation solely by the neck in the vicinity of this latter,
said second wall is lifted in its remaining non- spaced portion so as to ensure that the liquid which rests substantially on said first wall has a free surface which is not in contact with the second wall,
the liquid is cooled to freezing point,
it is reheated in a vacuum while discharging through the neck the steam extracted by sublimation of the frozen product,
the opening of the neck is hermetically sealed-off,
said container is stored until direct utilization of the conditioned liquid;
- and in the utilization stage:
the liquid is reconstituted by injecting water into the container without impairing leak-tightness, the reconstituted liquid is withdrawn from said container.

2. Method in accordance with claim 1, characterized in that the neck is sealed-off by positioning a stopper (8) of elastic material.

3. Method in accordance with claim 2, characterized in that water is injected into the envelope through a needle inserted hermetically in said stopper and the reconstituted liquid is withdrawn in the same manner.

4. Method in accordance with claim 1, characterized in that relative spacing of the second wall is carried out by mechanical means which cooperate with said second wall.

5. Method in accordance with claim 1, characterized in that relative spacing of the second wall is carried out by injection of an inert gas under pressure through a means for sealing-off the neck and placed prior to the conditioning stage, said sealing-off means being such as to have a first position of introduction of liquid and of gas into the bag.

6. Method in accordance with claim 5, characterized in that discharge of gases during the conditioning stage is carried out by positioning said sealing-off means in a second position which frees a gas discharge duct.

7. Method in accordance with any one of claims 1 to 6, characterized in that, after the conditioning stage, the neck is removed by cutting from the remainder of the bag containing the lyophilized product and the bag is sealed, said bag being provided in addition with inlet and outlet connections for the utilization stage at the time of reconstitution and withdrawal of the liquid.

## Patentansprüche

1. Verfahren zur Konditionierung und zur Anwendung einer Flüssigkeit, das auch ihre Gefriertrocknung umfasst, innerhalb dessen
- man zur Aufnahme der Flüssigkeit während der Konditionierung und während der Anwendung denselben Behälter verwendet, der in Form eines weichen Beutels realisiert ist, der eine erste und eine zweite Wand (1) besitzt, die entlang ihrer äusseren Kontur 82) verschweisst sind, um eine Hülle und einen festen Hals (6) zu bilden, der diese Hülle abdichtend durchbricht, um so eine Öffnung der Hülle zu bilden.
- und während der Verpackensphase:
man teilweise den Behälter mit der Flüssigeit füllt,
man den Behälter in einer im wesentlichen horizontalen Position auf einem Support der Gefriertrocknungseinrichtung anordnet, so dass eine erste Wand und der Hals mit dem Support in Kontakt sind und die beiden Wände gegeneinander nur durch den Hals in dessen Bereich auseinandergespreizt sind,
man die zweite Wand in dem Bereich anhebt, der nicht auseinandergespreizt ist, so dass die Flüssigkeit, die im wesentlichen auf der ersten Trennwand aufliegt, ihre Oberfläche frei liegen hat ausser dort, wo sie in Kontakt mit der zweiten Trennwand ist,
man die Flüssigkeit bis zum Gefrieren abkühlt,
- man sie im Vakuum erwärmt, wobei durch den Hals der sublimierte Dampf dem Gefriergut entzogen wird,
man die Öffnung des Halses hermetisch verschliesst,
man den Behälter bis zur unmittelbaren Benutzung der konditionierten Flüssigkeit aufbewahrt;
- und während der Benutzungsphase:
man die Flüssigkeit rekonstituiert, indem man Wasser in den Behälter gibt, ohne die Wasserdichtigkeit zu zerstören,
man aus dem Behälter die rekonstituierte Flüssigkeit entnimmt.

2. Verfahren nach Anspruch 1, dadurch gekennzeichnet, dass man den Hals durch das Einstekken eines Stopfens (8) verschliesst, der aus elastischem Material besteht.

3. Verfahren nach Anspruch 2, dadurch gekennzeichnet, dass man Wasser mittels einer Nadel durch den Stopfen in die Hülle unter hermetischem Verschluss injiziert und dass man auf die gleiche Weise die rekonstituierte Flüssigkeit entnimmt.

4. Verfahren gemäss Anspruch 1, dadurch gekennzeichnet, dass das Abspreizen der zweiten Wand durch mechanische Mittel erfolgt, die mit der zweiten Trennwand zusammenwirken.

5. Verfahren gemäss Anspruch 1, dadurch gekennzeichnet, dass das Abspreizen der zweiten Wand durch Injektion von Inertgas unter Druck durch eine Verschlussvorrichtung des Halses bewirkt wird, die vor der Phase der Konditionierung angebracht wird, wobei diese Verschlussvorrichtung eine erste Position zum Einfüllen von Flüssigkeit und Gas in den Beutel besitzt.

6. Verfahren gemäss Anspruch 5, dadurch gekennzeichnet, dass das Evakuieren der Gase während der Konditionierungsphase durch die Einstellung der genannten Verschlussvorrichtung in einer zweiten Position erfolgt, wobei ein Evakuierungsrohr angeschlossen ist.

7. Verfahren nach einem der vorstehenden Ansprüche 1-6, dadurch gekennzeichnet, dass man nach der Konditionierungsphase den Hals von dem Rest des Beutels, der das gefriergetrocknete Produkt enthält, abtrennt, und den Beutel luftdicht verschliesst, wobei dieser dazu Eintritts- und Austrittsanschlüsse für die Benutzungsphase, die Rekonstitution und die Entnahme der Flüssigkeit besitzt.
